# EUROPÄISCHE PATENTSCHRIFT

(11) **EP 1 762 726 B1**
(45) Veröffentlichungstag und Bekanntmachung des Hinweises auf die Patenterteilung: **13.02.2013**
(21) Anmeldenummer: 06017597.3
(22) Anmeldetag: 24.08.2006
(51) Int. Cl.: F04C 2/107

(54) **Statorsystem einer Exzenterschneckenpumpe**
Stator system of a progressive cavity pump
Système de stator d'une pompe de type Moineau

(30) Priorität: 08.09.2005 DE 102005042559
(43) Veröffentlichungstag der Anmeldung: 14.03.2007
(73) Patentinhaber: Netzsch-Mohnopumpen GmbH, 95100 Selb (DE)
(72) Erfinder: Kreidl, Johann, 84478 Waldkraiburg (DE); Tekneyan, Mikael, 84478 Waldkraiburg (DE); Weber, Helmuth, 84359 Simbach a.Inn (DE); Kamal, Hisham, 84478 Waldkraiburg (DE); Robby, Michael, 84453 Mühldorf (DE)

(56) Entgegenhaltungen:
- DD-A1- 279 043
- DE-A1- 10 029 307
- DE-B- 1 204 072
- DE-C1- 10 241 753
- DE-U- 7 105 311

## Beschreibung

Die Erfindung betrifft ein Verfahren und eine Vorrichtung zum Betreiben einer Exzenterschneckenpumpe bei der die Statorinnenmaße den während des Betriebs auftretenden Umständen angepaßt werden.

Aus der DE 1303705 geht eine Exzenterschneckenpumpe hervor, deren Lebensdauer verlängert werden soll. Dazu ist eine Pumpenkonstruktion vorgesehen, die aus einem an der Innenseite konischen Statorgehäuse und einer an der Außenseite konischen Auskleidung des Stators besteht. Tritt an der Auskleidung Verschleiß auf der zur Vergrößerung des Innenquerschnitts der Auskleidung führt, so verschiebt man die beiden konischen Teile, das Statorgehäuses und die Auskleidung, in Längsrichtung gegeneinander. Durch diese Relativbewegung wird die Auskleidung radial unter Druck gesetzt, wobei keine Veränderung der Länge der Auskleidung des Stators stattfindet. Die Lage der Auskleidung wird durch das Umsetzen von Ausgleichsscheiben von der Position vor einem Flansch in eine Position hinter den Flansch bewerkstelligt.

Die DD 279043 A1, die den Oberbegriff von Anspruch 6 offenbart, zeigt einen Statoraufbau einer Exzenterschneckenpumpe der auch, wie bei der DE 1303705 aus konisch geformten Teilen, hier als Hülse und Stator bezeichneten Teilen, besteht. Die Verkleinerung des Innendurchmessers des Stators geschieht durch Verschieben der Teile gegeneinander. Ausgelöst wird dieser Schiebevorgang über eine Spannmutter mit der ein Druckstück den Stator in eine Hülse verschiebt.

Die DE 1553126 offenbart in Fig. 4 die Gestaltung eines Rotors, der sich aus einem inneren und äußeren polygonförmigen Mantel und einer polygonförmigen Auskleidung zusammensetzt.

Aus der DE 19821065 läßt sich ein auf der Außenseite schneckenförmig gestalteter Rotor entnehmen. Statormantel und Auskleidung sind bindemittelfrei verbunden.

Einen längsgeteilten Statormantel stellt die Fig. 4 der DE 10042335 dar. Als Verschluß sind zwei Hebel dargestellt, die mit der zweiten Hälfte des Mantelelements eine formschlüssige Verbindung eingehen.

In mehreren Ausführungsbeispielen zeigt die DE 1 204 072 A1 den Stator einer Exzenterschneckenpumpe mit den angrenzenden Vorrichtungsteilen eines Vorratsbehälters und eines Auslaßrohres. Das mehrteilige zylindrische Statorgehäuse steht über Schraubverbindungen mit diesem Vorratsbehälter und mit dem Auslaßrohr in Verbindung. Der Abstand zwischen dem Vorratsbehälter und auch zwischen dem Auslaßrohr kann durch verschiedene Maßnahmen verändert werden. Entweder wird dieser Abstand unmittelbar im Bereich des Vorratsbehälters und des Auslaßrohres verändert oder im zentralen Bereich zwischen den zwei Statormantelteilen. Durch die axiale Veränderung des Abstandes zwischen dem Vorratsbehälter und dem Auslaßrohr verringert von einer oder von beiden Seiten des Stators aus eine ringförmige Kappe die axiale Länge der Statorauskleidung. Nachdem bei allen Ausführungbeispielen die Statorauskleidung in der Mitte ihrer Längsausdehnung zwischen einzelnen Statorteilen eingespannt ist, findet keine gleichmäßige Verteilung des Materials der Statorauskleidung im Bereich des Innenquerschnitts statt. Aus allen Ausführungsbeispielen geht darüberhinaus hervor, daß mit jeder Änderung der Länge der Statorauskleidung eine Änderung der Gesamtlänge der Pumpe einhergeht.

Die erfindungsgemäße Aufgabe besteht darin, daß die Pumpe an unterschiedlichste Betriebsbedingungen ohne Veränderung der Pumpenlänge und nur mit geringem Montageaufwand möglich ist.

Gelöst wird die erfindungsgemäße Aufgabe mit den Merkmalen der Ansprüche 1 und 6.

Beim Betrieb einer Exzenterschneckenpumpe sind unterschiedlichste Phasen zu berücksichtigen, die die Betriebsweise oder die Gestaltung der aktiv an der Förderung beteiligten Pumpenteile beeinflussen. Als Beispiel sei hier angeführt, daß die Pumpe beim Fördern niedrig- bis hochviskoser Produkte mit oder ohne Abrasivteilchen natürlich unterschiedliche Pumpenreaktionen hervorruft, was sich während der Anlaufphase und im normalen Pumpenbetrieb zeigt.

Um auf Reaktionen der Pumpe, wie Abfall des Förderdrucks, Trockenlauf, Temperaturerhöhung oder Blockierung, reagieren zu können, ist erfindungsgemäß vorgesehen den Statorinnenquerschnitt durch Verkürzen oder Verlängern der Statorauskleidung zu ändern. Dazu setzt man die elastomere Statorauskleidung einer axialen Zug- oder Druckwirkung aus.

Am häufigsten werden Abnormitäten durch den Abfall des Förderdrucks oder den Anstieg der Stromaufnahme des Antriebsmotors erkannt. Je nachdem wie schnell eine Reaktion erfolgen muß, kann die Anpassung der Innenmaße der Statorauskleidung mechanisch oder elektrisch/elektronisch erfolgen. Es hat sich gezeigt, daß nicht nur durch radiale Verformung der Statorauskleidung, sondern erfindungsgemäß durch axiale Verkürzung (Stauchung) oder Verlängerung (Streckung) das Zusammenwirken von Rotor und Stator gesteuert oder korrigiert werden kann. Zur Verkürzung der Statorlänge, worunter eine Verkürzung sowohl der Länge der Auskleidung als auch des Statormantels verstanden werden kann, sind unterschiedliche Maßnahmen erforderlich. Eine Verkürzung der Länge der elastischen Statorauskleidung läßt sich durch Verringerung des Abstandes zwischen den Anlageflächen der Auskleidung am Pumpengehäuse und am Druckflansch erreichen.

Erhalten der Stator und damit die Auskleidung des Stators erst im eingebauten Zustand die für den Betrieb der Pumpe vorgesehenen Innenmaße durch die gewünschte axiale Komprimierung, so wird der Zusammenbau der Pumpe erleichtert. Dies ergibt sich daraus, daß der Stator mit größerer Ruhe- oder Ursprungsinnengeometrie leichter über den bereits montierten Rotor geschoben werden kann.

Bei entsprechender Gestaltung des Stators und dessen Auskleidung kann bei der fertig montierten Pumpe auch das Anfahrverhalten beeinflußt werden. Hierzu ist vorgesehen, die elastische Statorauskleidung zu strecken. Dabei verringert das elastische Material der Auskleidung den Druck auf den Rotor und erleichtert somit das Anfahrverhalten durch Senkung des Losbrechmoments.

In einer Grundgestaltung zur axialen Verkürzung der Auskleidung wird deren ursprünglich zur Verfügung stehender Abstand zwischen dem Pumpengehäuse oder einem Teil davon und einem Pumpenendstück verkürzt. Entsprechend der Erfindung sieht man hier ein oder mehrere Einlagen in Form von Ringen vor. Bei den Ausführungsbeispielen ist es notwendig, daß der Statormantel und die Statorauskleidung aus getrennten Teilen bestehen. Zur gleichmäßigen Verteilung des an dem Ende aufgebrachten Drucks oder Zugkraft über die gesamte Statorlänge verfügt der Statormantel und die Statorauskleidung über zur Längsachse der Pumpe parallel verlaufende Berührungsflächen. Nur damit ist eine homogene Querschnittsreduzierung oder -vergrößerung möglich, da sich hierbei keine Blockaden bilden.

Zur leichteren Handhabung der Einstellung der Vorspannung der Statorauskleidung auf den Rotor kann auch ein von der Außenseite der Pumpe aus steuerbarer Verstellring anstatt des vorgenannten Einlagerings Einsatz finden.

Bei dieser Ausführung kann der Verstellring sowohl in einem Endstutzen als auch im Pumpengehäuse eingebaut sein. Der Verstellring ist axial bewegbar und, sofern ein Fluid zum Einsatz kommt, mit Dichtungen versehen. Kommt eine elektrische Verstelleinheit zum Einsatz, genügt die anliegende bzw. erzeugte Vorspannung zwischen dem Stellring und der Auskleidung als Abdichtungskraft. Durch den Einsatz eines beweglichen Verstellrings läßt sich die Statorauskleidung auch während des Pumpenbetriebs durch Druckmittelzu- und -abfuhr be- oder entlasten. Der Verstellring, der wegen der Querschnittsform des zweigängigen Stators auch Verstellbrille genannt wird, kann somit das Stellglied für eine Steuerung sein, die auf verschiedene Betriebsparameter, wie den Förderdruck oder die Pumpentemperatur, eingeht. Erkennt die Steuerung ein Ansteigen der Temperatur, womit eine Ausdehnung des Elastomers einhergeht, so fällt der Druck auf den Verstellring und die Vorspannung auf den Rotor verringert sich.

Da Statorauskleidung und Statormantel getrennte Teile sind und der Rotor Kräfte auf die Statorauskleidung überträgt, neigt diese selbst zum Verdrehen. Diese Verdrehung muß jedoch zur Aufrechterhaltung der Pumpenfunktion vermieden werden. Erfindungsgemäß sind die Statorauskleidung und der Statormantel deshalb an ihren Berührungsflächen nicht rund, sondern polygonförmig geformt. Natürlich ist eine starre Positionierung auch durch andere Oberflächenformen, wie Nuten-, Keil- oder Wellenform, zu erreichen.

Da der Statormantel und die Statorauskleidung getrennte Teile sind, kann die Auskleidung bei Bedarf rasch gewechselt werden. Zu diesem Zweck ist erfindungsgemäß vorgesehen, den Statormantel aus einem Profil mit einem Längsschlitz zu formen. Eine Verschlußschiene spannt und hält das Profil stabil. Ohne die Verschlußschiene klaffen die beiden Profillängsseiten auseinander, womit das Ein- und Ausbringen der Statorauskleidung erheblich erleichtert wird. Die Verschlußschiene fügt sich auf der Innenseite des Statormantels plan in das Profil ein. An der Außenseite geht die Verschlußschiene eine formschlüssige Verbindung mit den Längsseiten des Statormantel ein.

Zur Erhöhung der Verdrehsicherheit könnte sich die Verschlußschiene natürlich auch nach innen erstrecken, wobei dann die Auskleidung eine entsprechende Nut aufweisen muß.

Zur Vereinfachung der Herstellungsweise des Statormantels besteht dieser aus einem einteiligen oder mehrteiligen Strangprofil in Längs- oder Querform. Auch der förderdruckabhängigen Stabilisierung des Stators wird durch die Wahl unterschiedlicher Materialien bei der Fertigung Rechnung getragen. So sind als Materialien für den Statormantel verschiedene Kunststoffe als auch Metalle vorgesehen.

Ausführungsbeispiele der Erfindung zeigen die nachfolgend beschriebenen Figuren:
- Fig. 1: Teilschnitt einer Exzenterschneckenpumpe
- Fig. 2: dto.
- Fig. 3: dto.
- Fig. 4: Teilschnitt eines Stators und Exzenterschneckenpumpe
- Fig. 5: Statormantel
- Fig. 6: Statorauskleidung

Die Fig. 1 zeigt eine typische Anordnung eines Stators 10 in einer Exzenterschneckenpumpe. Der Stator 10 ist zwischen einem Druckflansch 12 und dem Pumpengehäuse 14 eingespannt. Als Spannelemente können Spannschrauben vorgesehen sein. Der Abstand zwischen dem Pumpengehäuse 14 und dem Druckflansch 12 wird von der Länge des Statormantels 16 bestimmt. Solange der Statormantel und die Statorauskleidung 18 nicht zwischen dem Pumpengehäuse 14 und dem Druckflansch 12 eingebaut sind, können beide Teile axial gegeneinander verschoben werden. Im eingebauten Zustand wird die Statorauskleidung dagegen an beiden Enden von einem Anschlag 20, 22 begrenzt. Der Anschlag besteht aus einer ringförmigen Stirnfläche, am Druckflansch oder dem Pumpengehäuse. Die Länge der in Fig. 1 dargestellten Statorauskleidung entspricht nicht der Länge im einbaulosen zustand, sondern ist bereits geringfügig gestaucht und demnach axial verkürzt. Die Länge der Statorauskleidung in Fig. 1 entspricht dem Neuzustand der Pumpe im Auslieferungszustand. Bei diesem Betriebszustand sind die Enden der Statorauskleidung nur soweit vorgespannt, daß durch sie eine gewisse Abdichtfunktion zwischen dem Förderraum 24 und der Außenatmosphäre entsteht.

Eine betriebsbedingte axiale Änderung der Statorlänge, insbesondere der Länge der Statorauskleidung, stellt die Fig. 2 dar. Hier ist beispielsweise an der rechten Seite der Statorauskleidung eine axiale Verkürzung eingetreten. Entstanden ist die Verkürzung aufgrund eines Distanzrings 26 der im Bereich des Druckflansches zwischen dem Anschlag 20 und der komplementären Stirnfläche der Statorauskleidung sitzt. Die elastische Masse der Statorauskleidung, die vom Distanzring verdrängt wird, verteilt sich auf deren gesamte innere Oberfläche. Dadurch entsteht eine größere innere Oberfläche, die zu erhöhtem Druck auf den nicht dargestellten Rotor führt. Diese Maßnahme wird ergriffen, wenn der Förderdruck im Bereich des Druckflansches 12 nachläßt, was auf eine Verschleißerscheinung an der inneren Oberfläche der Statorauskleidung (im folgenden Auskleidung genannt) schließen läßt.

Eine weitere Möglichkeit die Innengeometrie der Statorauskleidung zu ändern wird in den Figuren 3 und 4 dargestellt. Wesentlicher Unterschied dieser Gestaltung ist, daß hier ein beweglicher Verstellring 28 Verwendung findet. Der Verstellring 28 läßt sich extern ohne Montagearbeiten am Druckflansch oder dem Pumpengehäuse bedienen. Dazu ist der Verstellring mit einer oder mehreren Verstellschrauben versehen, die von der Oberfläche der Pumpe aus zu bedienen sind. Neben dieser mechanischen Variante kann natürlich auch ein hydraulischer Antrieb für die axiale Verformung der Statorauskleidung vorgesehen sein. Die Hydraulikflüssigkeit gelangt hierbei über die Leitung 30 in die Ringkammer 32. Die Ringkammer ist sowohl in Richtung zur Auskleidung 18 als auch zur produktführenden Seite von Dichtungen 34, 36 begrenzt.

Der hydraulische Druck in der Ringkammer läßt sich durch eine von hand zu betätigende Kolbenschraube oder automatisch über ein Hydrauliksystem steuern. Das Hydrauliksystem oder eine elektrische Einrichtung ermöglichen das Betätigen des Verstellrings 28, je nachdem, welche Druck- oder Temperaturwerte im Pumpenbereich herrschen. Wie aus Fig. 3 ersichtlich, wird die Ringkammer 32 vom Verstellring 28 und einer Stirnfläche 38 am Druckflansch begrenzt.

Liegt der Verstellring 28 an der Stirnfläche 38 an, steht die Statorauskleidung nur unter einer geringen Vorspannung. Je mehr Hydraulikflüssigkeit in die Ringkammer gepreßt wird, desto stärker wird die Auskleidung komprimiert und desto kleiner werden die Innenmaße. Sollte bei langen Pumpen die Strecke um die die Auskleidung komprimiert wird, nicht ausreichen, so kann dies durch die Verkürzung des Statormantels behoben werden, wobei Einzelelemente, z.B. Ringelemente, zu entfernen sind.

Fig. 5 und Fig. 6 zeigen die Auskleidung 18 und den Statormantel 16, zwei getrennte Bauelemente, die auch während des Betriebs nicht vollflächig miteinander verbunden sind. Die verdrehungssichere Anordnung der Auskleidung im Statormantel geschieht nur durch Formschluß über die polygonale Innen- und Außenform dieser Elemente. Zwecks leichterer Entnahme der Auskleidung ist der Statormantel mit einem Längsschlitz versehen. Die beiden Längskanten 42, 44 des Statormantels bilden mit der Verschlußschiene 46 eine formschlüssige Verbindung. Die Verschlußschiene 46 schießt an der Innenseite des Statormantes1 plan ab. Obwohl der Statormantel in Fig. 5 einteilig dargestellt ist, kann er aus mehreren Längs- oder Querteilen bestehen. Wichtig ist, daß der Durchmesser oder der Längsspalt des Statormantels ohne Verschlußschiene größer sind, um das Einsetzen oder Entnehmen der Auskleidung zu erleichtern.

### Bezugsziffernliste

- 10: Stator
- 12: Pumpenendteil
- 14: Pumpengehäuse
- 16: Statormantel
- 18: Statorauskleidung
- 20: Anschlag
- 22: Anschlag
- 24: Förderraum
- 26: Distanzring
- 28: Verstellring
- 30: Leitung
- 32: Ringkammer
- 34: Dichtungen
- 36: Dichtungen
- 38: Stirnfläche
- 40: Ringelemente
- 42: Längskanten
- 44: Längskanten
- 46: Verschlußschiene

## Patentansprüche

1. Verfahren zum Betreiben einer Exzenterschneckenpumpe bei der die Statorinnenmaße den während des Betriebs der Exzenterschneckenpumpe auftretenden Umständen angepasst werden, wobei man die axiale Länge der aus einem elastischen Werkstoff bestehenden Statorauskleidung (18) verändert und nur an einer Seite des Stators (10) Zug- oder Druckraft auf die Statorauskleidung (18), die über ihre gesamte Länge frei beweglich am zylindrischen Statormantel (16) anliegt, ausübt, und die Statorauskleidung (18) zur gleichmäßigen Verteilung des Drucks oder der Zugkraft entlang der zur Längsachse der Pumpe parallel verlaufenden Berührungsflächen verlängert oder verkürzt, was ein im Pumpengehäuse (14) oder im Pumpenendteil (12) angeordneter beweglicher Verstellring (28) bewirkt.

2. Verfahren zum Betreiben einer Exzenterschneckenpumpe nach Anspruch 1
**dadurch gekennzeichnet,**
**dass** die Länge um die die Statorauskleidung (18) axial verlängert oder verkürzt wird abhängig von der Stromaufnahme des Antriebs und/oder dem am Pumpenausgang gemessenen Druck und/oder der im Statorbereich gemessenen Temperatur eingestellt wird.

3. Verfahren zum Betreiben einer Exzenterschneckenpumpe nach Anspruch 2
**dadurch gekennzeichnet,**
**dass** sich während der Änderung der Statorinnenmaße zwischen dem Statormantel (16) und der Statorauskleidung (18) eine Relativbewegung vollzieht.

4. Verfahren zum Betreiben einer Exzenterschneckenpumpe nach Anspruch 3
**dadurch gekennzeichnet,**
**dass** sich der gesamte Innendurchmesser durch die axiale Verkürzung der Statorauskleidung (18) bei gleichbleibendem Massevolumen verkleinert.

5. Verfahren zum Betreiben einer Exzenterschneckenpumpe nach Anspruch 1
**dadurch gekennzeichnet,**
**dass** sich der gesamte Innendurchmesser durch die axiale Verkürzung der Statorauskleidung (18) bei gleichbleibendem Massevolumen verkleinert.

6. Exzenterschneckenpumpe zur Durchführung des Verfahrens entsprechend den Ansprüchen 1 bis 5 mit einem Statormantel und einer darin angeordneten Statorauskleidung
**dadurch gekennzeichnet,**
**daß** die Statorauskleidung und der Statormantel als separate Einzelteile geformt sind und die Innenfläche des Statormantels (16) und die Außenfläche der Statorauskleidung (18) entlang der gesamten Statorlänge parallel zur Pumpenlängsachse verlaufende Berührungsflächen aufweist und daß im Pumpenendteil (12) oder im Pumpengehäuse (14) ein zur Pumpenlängesachse unabhängig von Montagearbeiten am Druckflansch oder dem Pumpengehäuse beweglicher Stellring (28) vorgesehen ist.

7. Exzenterschneckenpumpe nach Anspruch 6,
**dadurch gekennzeichnet,**
**daß** der bewegliche Verstellring (28) mit einer Hydraulik oder Pneumatikeinheit verbunden ist.

8. Exzenterschneckenpumpe nach Anspruch 7,
**dadurch gekennzeichnet,**
**daß** der Verstellring (28) einen Durchmessersprung aufweist.

9. Exzenterschneckenpumpe nach Anspruch 8,
**dadurch gekennzeichnet,**
**daß** sowohl im Bereich des größeren als auch im Bereich des kleineren Durchmessers des Verstellrings Dichtungen (34, 36) vorgesehen sind, die eine Ringkammer (32) begrenzen.

10. Exzenterschneckenpumpe nach Anspruch 6,
**dadurch gekennzeichnet,**
**daß** der Statormantel (16) mindestens teilweise aus einzelnen Ringelementen besteht.

11. Exzenterschneckenpumpe nach einem der vorhergehenden Ansprüche 6 bis 10,
**dadurch gekennzeichnet,**
**daß** das/die Ende/n des Statormantels (16) an einer Innenfläche des Pumpengehäuses (14) und/oder Endteiles anliegen, wobei zum jeweiligen Anschlag (42, 44) Freiraum besteht.

12. Exzenterschneckenpumpe nach Anspruch 6,
**dadurch gekennzeichnet,**
**daß** der Statormantel (16) mit der Statorauskleidung (18) formschlüssig verbunden ist.

13. Exzenterschneckenpumpe nach Anspruch 12,
**dadurch gekennzeichnet,**
**daß** die Statorauskleidung (18) eine polygonförmige Außenform aufweist.

14. Exzenterschneckenpumpe nach Anspruch 6,
**dadurch gekennzeichnet,**
**daß** der Statormantel ein- oder mehrteilig geformt ist.

15. Exzenterschneckenpumpe nach Anspruch 6,
**dadurch gekennzeichnet,**
**daß** der Statormantel (16) einen achsparallelen Längsschlitz aufweist.

16. Exzenterschneckenpumpe nach Anspruch 15,
**dadurch gekennzeichnet,**
**daß** der Statormantel eine Verschlußschiene aufweist.

17. Exzenterschneckenpumpe nach Anspruch 16,
**dadurch gekennzeichnet,**
**daß** die Verschlußschiene mit den parallelen Längskanten (42, 44) des Statormantels (16) Formschluß bildet.

18. Exzenterschneckenpumpe nach Anspruch 17,
**dadurch gekennzeichnet,**
**daß** die Verschlußschiene die Längskanten (42,44) an deren Außenseite überlappt.

19. Exzenterschneckenpumpe nach Anspruch 18,
**dadurch gekennzeichnet,**
**daß** die Verschlußschiene (46) plan mit der Innenseite des Statormantels (16) abschließt.

20. Exzenterschneckenpumpe nach Anspruch 15,
**dadurch gekennzeichnet,**
**daß** der Statormantel (16) ohne Verschlußschiene (46) einen größeren Durchmesser aufweist.

21. Exzenterschneckenpumpe nach einem der Ansprüche 6 bis 20
**dadurch gekennzeichnet,**
**daß** der Statormantel (16) mit dem Pumpenendteil (12) oder dem Pumpengehäuse (14) eine Einheit bildet.

## Claims

1. A method for operating an eccentric screw pump wherein the stator inside dimensions are adapted to the conditions occurring during the operation of the eccentric screw pump, wherein the axial length of the stator lining (18) comprising an elastic material is changed and tensile or compressive force is exerted only on one side of the stator (10) on the stator lining (18), which lies adjacent to the cylindrical stator casing (16) freely mobile over its whole length, and the stator lining (18) is lengthened or shortened for the uniform distribution of the pressure or the tensile force along the contact faces running parallel to the longitudinal axis of the pump, this being brought about by a mobile adjusting ring (28) disposed in the pump housing (14) or in the pump end part (12).

2. The method for operating an eccentric screw pump according to claim 1,
**characterised in that**
the length of the stator lining (18) is axially lengthened or shortened depending on the power consumption of the drive and/or the pressure measured at the pump outlet and/or the temperature measured in the region of the stator is adjusted.

3. The method for operating an eccentric screw pump according to claim 2,
**characterised in that**
a relative movement takes place between the stator casing (16) and the stator lining (18) during the change in the stator inside dimensions.

4. The method for operating an eccentric screw pump according to claim 3,
**characterised in that**
the total inside diameter is reduced by the axial shortening of the stator lining (18) while the volume of the material mass remains constant.

5. The method for operating an eccentric screw pump according to claim 1,
**characterised in that**
the total inside diameter is reduced by the axial shortening of the stator lining (18) while the volume of the material mass remains constant.

6. An eccentric screw pump for performing the method according to claims 1 to 5 with a stator casing and a stator lining disposed therein,
**characterised in that**
the stator lining and the stator casing are formed as separate individual parts and the inner face of the stator casing (16) and the outer face of the stator lining (18) comprise contact faces running along the whole stator length parallel to the longitudinal axis of the pump and that there is provided in the pump end part (12) or in the pump housing (14) an adjusting ring (28) mobile with respect to the longitudinal axis of the pump independently of assembly work on the compression flange or the pump housing.

7. The eccentric screw pump according to claim 6,
**characterised in that**
the mobile adjusting ring (20) is connected to a hydraulic or pneumatic unit.

8. The eccentric screw pump according to claim 7,
**characterised in that**
the adjusting ring (20) comprises a diameter discontinuity.

9. The eccentric screw pump according to claim 8,
**characterised in that**
seals (34, 36), which border an annular chamber (32), are provided both in the region of the larger and in the region of the smaller diameter of the adjusting ring.

10. The eccentric screw pump according to claim 6,
**characterised in that**
the stator casing (16) at least partially comprises individual annular elements.

11. The eccentric screw pump according to any one of preceding claims 6 to 10,
**characterised in that**
the end/s of the stator casing (16) lie adjacent to an inner face of the pump housing (14) and/or end part, wherein free space is present for the respective stop (42, 44).

12. The eccentric screw pump according to claim 6,
**characterised in that**
the stator casing (16) is connected in a form-fit manner to the stator lining (18).

13. The eccentric screw pump according to claim 12,
**characterised in that**
the stator lining (18) has a polygonal external shape.

14. The eccentric screw pump according to claim 6,
**characterised in that**
the stator casing is formed in one part or multipart.

15. The eccentric screw pump according to claim 6,
**characterised in that**
the stator casing (16) comprises an axis-parallel longitudinal slot.

16. The eccentric screw pump according to claim 15,
**characterised in that**
the stator casing comprises a sealing rail.

17. The eccentric screw pump according to claim 16,
**characterised in that**
the sealing rail forms a form-fit closure with the parallel longitudinal edges (42, 44) of the stator casing (16).

18. The eccentric screw pump according to claim 17,
**characterised in that**
the sealing rail overlaps the longitudinal edges (42, 44) at their outer side.

19. The eccentric screw pump according to claim 18,
**characterised in that**
the sealing rail (46) terminates plane with the inner side of the stator casing (16).

20. The eccentric screw pump according to claim 15,
**characterised in that**
the stator casing (16) without sealing rail (46) has a larger diameter.

21. The eccentric screw pump according to any one of claims 6 to 20,
**characterised in that**
the stator casing (16) forms a unit with the pump end part (12) or the pump housing (14).

## Revendications

1. Procédé pour faire fonctionner une pompe à vis sans fin excentrique, sur laquelle les cotes intérieures de stator sont adaptées aux circonstances qui apparaissent pendant le fonctionnement de la pompe à vis sans fin excentrique, sachant qu'on modifie la longueur axiale du revêtement e stator (18) à base d'un matériau élastique et qu'on applique uniquement sur un côté du stator (10) la force de traction ou de pression sur le revêtement de stator (18), qui s'appuie sur toute sa longueur de façon librement mobile sur l'enveloppe de stator cylindrique (16), et le revêtement de stator (18) est allongé ou raccourci pour la répartition uniforme de la pression ou de force de traction le long des surfaces de contact agencées parallèlement à l'axe longitudinal de la pompe, ce qui entraîne une bague de réglage (28) mobile disposée dans le carter de pompe (14) ou dans la partie extrême de pompe (12).

2. Procédé pour faire fonctionner une pompe à vis sans fin excentrique selon la revendication 1,
**caractérisé**
**en ce que** la longueur, de laquelle le revêtement de stator (18) est allongé ou raccourci axialement, est réglée en fonction de la consommation de courant de l'entraînement et/ou de la pression mesurée à la sortie de la pompe et/ou de la température mesurée dans la zone du stator.

3. Procédé pour faire fonctionner une pompe à vis sans fin excentrique selon la revendication 2,
**caractérisé**
**en ce qu'**un déplacement relatif s'effectue pendant la variation des cotes intérieures de stator entre l'enveloppe de stator (16) et le revêtement de stator (18).

4. Procédé pour faire fonctionner une pompe à vis sans fin excentrique selon la revendication 3,
**caractérisé**
**en ce que** l'ensemble du diamètre intérieur est réduit par le raccourcissement axial du revêtement de stator (18) pour un volume de masse uniforme.

5. Procédé pour faire fonctionner une pompe à vis sans fin excentrique selon la revendication 1,
**caractérisé**
**en ce que** le diamètre intérieur global est réduit par le raccourcissement axial du revêtement de stator (18) pour un volume de masse uniforme.

6. Pompe à vis sans fin excentrique pour la mise en oeuvre du procédé en fonction des exigences 1 à 5 comprenant une enveloppe de stator et un revêtement de stator disposé à l'intérieur,
**caractérisée**
**en ce que** le revêtement de stator et l'enveloppe de stator sont formés sous forme de pièces individuelles séparées et la surface intérieure de l'enveloppe de stator (16) et la surface extérieure du revêtement de stator (18) présente des surfaces de contact agencées le long de toute la longueur du stator parallèlement à l'axe longitudinal de la pompe et en ce qu'une bague de réglage (28) mobile par rapport à l'axe longitudinal de la pompe indépendamment des travaux de montage sur la bride de pression ou sur le carter de pompe est prévue dans la partie extrême de pompe (12) ou dans le carter de pompe (14).

7. Pompe à vis sans fin excentrique selon la revendication 6,
**caractérisée**
**en ce que** la bague de réglage (28) mobile est reliée à un dispositif hydraulique ou une unité pneumatique.

8. Pompe à vis sans fin excentrique selon la revendication 7,
**caractérisée**
**en ce que** la bague de réglage (28) présente un écart de diamètre.

9. Pompe à vis sans fin excentrique selon la revendication 8,
**caractérisée**
**en ce que** des joints (34, 36), qui délimitent une chambre annulaire (32), sont prévus aussi bien dans la zone du plus grand diamètre que dans la zone du plus petit diamètre de la bague de réglage.

10. Pompe à vis sans fin excentrique selon la revendication 6,
**caractérisée**
**en ce que** l'enveloppe de stator (16) est au moins en partie à base d'éléments annulaires individuels.

11. Pompe à vis sans fin excentrique selon l'une des revendications précédentes 6 à 10,
**caractérisée**
**en ce que** l'extrémité/les extrémités de l'enveloppe de stator (16) s'appliquent sur une surface intérieure du carter de pompe (14) et/ou de la partie extrême, de l'espace libre existant par rapport à la butée respective (42, 44).

12. Pompe à vis sans fin excentrique selon la revendication 6,
**caractérisée**
**en ce que** l'enveloppe de stator (16) est reliée par conjugaison de formes avec le revêtement de stator (18).

13. Pompe à vis sans fin excentrique selon la revendication 12,
**caractérisée**
**en ce que** le revêtement de stator (18) présente une forme extérieure polygonale.

14. Pompe à vis sans fin excentrique selon la revendication 6,
**caractérisée**
**en ce que** l'enveloppe de stator est formée d'une partie ou de plusieurs parties.

15. Pompe à vis sans fin excentrique selon la revendication 6,
**caractérisée**
**en ce que** l'enveloppe de stator (16) présente une fente longitudinale parallèle à l'axe.

16. Pompe à vis sans fin excentrique selon la revendication 15,
**caractérisée**
**en ce que** l'enveloppe de stator présente un rail de fermeture.

17. Pompe à vis sans fin excentrique selon la revendication 16,
caractérisée en ce le rail de fermeture forme la conjugaison de formes avec les arêtes longitudinales (42, 44) parallèles de l'enveloppe de stator (16).

18. Pompe à vis sans fin excentrique selon la revendication 17,
**caractérisée**
**en ce que** le rail de fermeture recouvre les arêtes longitudinales (42, 44) sur leur côté extérieur.

19. Pompe à vis sans fin excentrique selon la revendication 18,
**caractérisée**
**en ce que** le rail de fermeture (46) se termine de façon plane avec le côté intérieur de l'enveloppe de stator (16).

20. Pompe à vis sans fin excentrique selon la revendication 15,
**caractérisée**
**en ce que** l'enveloppe de stator (16) sans rail de fermeture (46) présente un diamètre plus grand.

21. Pompe à vis sans fin excentrique selon l'une des revendications 6 à 20,
**caractérisée**
**en ce que** l'enveloppe de stator (16) forme une unité avec la partie extrême de pompe (12) ou le carter de pompe (14).
